# EUROPÄISCHE PATENTSCHRIFT

(11) **EP 0 595 106 B1**
(45) Veröffentlichungstag und Bekanntmachung des Hinweises auf die Patenterteilung: **10.05.1995**
(21) Anmeldenummer: 93116490.9
(22) Anmeldetag: 12.10.1993
(51) Int. Cl.: F24F 5/00, F25B 41/00

(54) **Kühlvorrichtung mit Aussenluft-bewirktem Wärmeentzug aus einem Wasserkreislauf**
Device for cooling with heat absorption caused by outer air in a water circuit
Dispositif de réfrigération avec absorbtion de chaleur sous l'influence de l'air exterieur dans une circulation d'eau

(30) Priorität: 16.10.1992 DE 4234874
(43) Veröffentlichungstag der Anmeldung: 04.05.1994
(73) Patentinhaber: Strässer, Karl, D-68775 Ketsch (DE)
(72) Erfinder: Strässer, Karl, D-68775 Ketsch (DE)
(74) Vertreter: Böhme, Volker, Dipl.-Ing.

(56) Entgegenhaltungen:
- EP-A- 0 508 245
- DE-A- 2 725 394
- GB-A- 2 041 508
- US-A- 4 286 435
- US-A- 4 720 982

## Beschreibung

Die Erfindung betrifft eine Kühlvorrichtung mit Außenluftbewirktem Wärmeentzug aus einem Wasserkreislauf, bei der der Wasserkreislauf in einem frostsicheren Gebäude einen Pufferbehälter, eine Pumpe und einen Wärmetauscher passiert und an der frostgefährdeten Außenluft einen mit einem Gebläse versehenen Rückkühler passiert.

Bei einer durch die Praxis bekannten Kühlvorrichtung dieser Art ist der Pufferbehälter eine nach oben offene Sammelwanne, die im Warmen angeordnet ist und das vom Rückkühler unregelmäßig herkommende Wasser zu sammeln hat, damit es der Pumpe zur Verfügung steht, die das Wasser durch den Wärmetauscher fördert. Das vom Wärmetauscher zum Rückkühler geströmte Wasser wird im Rückkühler über Düsen verregnet, so mittels des Gebläses mit Außenluft beblasen und in einem äußeren Becken gesammelt, von wo es zum Pufferbehälter abwärts fließt. Wenn die Außenluft so kalt werden sollte, daß das Wasser in dem Rückkühler gefrieren könnte, dann wird der Wasserkreislauf abgestellt und kann restliches, noch im Rückkühler befindliches Wasser in den warmen Pufferbehälter ungehindert abfließen. Bei der bekannten Kühlvorrichtung ist der Wasserkreislauf in einem weiten Umfang offen, da die Düsen-Verregnung, das äußere Becken und der im warmen Gehäuse angeordnete Pufferbehälter offen sind. Das Wasser kann relativ einfach sich mit Sauerstoff anreichern und faulen und muß dann insgesamt erneuert werden. Insbesondere aber verdunstet bzw. verdampft aus dem offenen Wasserkreislauf ständig Wasser, so daß man in den Wasserkreislauf ständig neues Wasser in erheblicher Menge nachführen muß, um den hohen Wasserverlust auszugleichen.

Eine Aufgabe der Erfindung ist es daher, eine Kühlvorrichtung der eingangs genannten Art zu schaffen, bei der unter Verhinderung eines außenluftbedingten Gefrierens von Wasser im Rückkühler ein Verdunsten von Wasser aus dem Wasserkreislauf vermieden ist. Die erfindungsgemäße Kühlvorrichtung ist, diese Aufgabe lösend, dadurch gekennzeichnet, daß der Wasserkreislauf mit einem geschlossenen Pufferbehälter und mit einem ein Rohrbündel aufweisenden Rückkühler durchgehend geschlossen ausgebildet ist, daß der Wasserkreislauf nach der Wasserpumpe den Wärmetauscher passiert, von dem Wärmetauscher zu dem Rückkühler gelangt und von dem Rückkühler zu dem Pufferbehälter gelangt, und daß die Einlaufseite des Rückkühlers über ein schaltbares Belüftungsventil mit der Oberseite des Pufferbehälters verbunden ist.

Da der Wasserkreislauf durchgehend, d.h. über seine gesamte Länge geschlossen ist, kann kein Wasser verdunsten. Wenn die Kühlvorrichtung stillgesetzt wird, weil sie der Kälte der Außenluft wegen nicht gebraucht wird, so läßt man den Rückkühler bzw. das Rohrbündel durch Öffnen des Belüftungsventiles in den Pufferbehälter leerlaufen, so daß im Rückkühler kein Wasser gefrieren kann. Das Belüftungsventil wird wieder geschlossen, wenn der Wasserkreislauf wieder in Gang gesetzt werden soll.

Aufgrund des Belüftungsventiles läßt sich der Wasserkreislauf, ohne Frostschutzmittel gegen Einfrieren des Rückkühlers gesichert, völlig geschlossen vorsehen. Das Rohrbündel ist ein Satz von parallelen Rohren, die durch Umlenkbögen miteinander verbunden sind und im Luftstrom des Gebläses liegen. Das Belüftungsventil dient dem Luftausgleich zwischen dem Pufferbehälter und dem Rohrbündel.

Die erfindungsgemäße Kühlvorrichtung wird in der Regel ohne Frostschutzmittel betrieben. Sie ist bei heißen Sommertemperaturen nicht für Klimaanlagen geeignet. Die Kühlvorrichtung der hier zur Rede stehenden Art wird in der Regel zur Prozeßkühlung oder zur Kondensatorkühlung verwendet. In der Regel wird der Wärmetauscher mit einem Kältemittel betrieben, das gasförmig zuströmt und flüssig abströmt. Bei der erfindungsgemäßen Kühlvorrichtung wird im Wasserkreislaufsystem vorhandene Luft verlagert, und zwar beim Stillsetzen aus dem Pufferbehälter in das Rohrbündel und bei Inbetriebnahme vom Rohrbündel in den Pufferbehälter. Der Pufferbehälter ist auch ein Ausdehnungsbehälter und ein besonderes Ausdehnungsgefäß ist nicht erforderlich.

Besonders zweckmäßig und vorteilhaft ist es, wenn die Auslaufseite des Rohrbündel-Rückkühlers über eine Gabelung sowohl an den oberen Teil als auch an den unteren Teil des Pufferbehälters angeschlossen ist und der obere Gabelungs-Anschluß mit der von dem Belüftungsventil herkommenden Verbindung zusammengefaßt ist.

Dies verbessert und erleichtert die Trennung von Wasser und Luft bei den zwischen Pufferbehälter und Rückkühler stattfindenden Austauschvorgängen.

Beim Anfahren der Kühlvorrichtung der hier zur Rede stehenden Art ist, z.B. bei Winterbetrieb, dafür zu sorgen, daß die Temperatur des Wärmetauschers nicht zu niedrig wird. Bei der bekannten Kühlvorrichtung mit offenem Wasserkreislauf läßt sich mit einfachen Mitteln dafür sorgen, daß das Wasser mit ausreichender Temperatur durch den Wärmetauscher läuft. Bei der erfindungsgemäßen Kühlvorrichtung mit geschlossenem Wasserkreislauf ist es besonders zweckmäßig und vorteilhaft, wenn über ein Umschaltventil und eine Bypassleitung der Ausgang des Wärmetauschers mit dem Eingang der Pumpe verbindbar ist. Auf diese Weise läßt sich die Temperatur des durch den Wärmetauscher laufenden Wassers bei der erfindungsgemäßen Kühlvorrichtung einfach und mit wenig Aufwand unter Berücksichtigung eines Minimalwertes einregeln.

Besonders zweckmäßig und vorteilhaft ist es ebenso, wenn der Ausgang des Wärmetauschers mit dem Eingang der Pumpe über ein schaltbares Ausgleichsventil verbunden ist, das gleichzeitig mit dem Belüftungsventil bedienbar ist. Aufgrund des Ausgleichsventiles verlagert sich für einen Stillstand der Kühlvorrichtung das Wasser noch schneller in den Pufferbehälter. Es kann in der Leitung zum Einlaß des Rohrbündel-Rückkühlers befindliches Wasser in den Pufferbehälter strömen.

Besonders zweckmäßig und vorteilhaft ist es weiterhin, wenn der Pufferbehälter mit vier übereinander angeordneten Wasserstandsmeßsonden für einen Nachspeise-Wasserstand, einen Betriebs-Wasserstand, einen Füll-Wasserstand und einen Überfüllungs-Wasserstand versehen ist. Durch die Wasserstandsmeßsonden wird der Wasserstand in dem geschlossenen Pufferbehälter während der verschiedenen Betriebsvorgänge gemessen. Wenn zu wenig Wasser in dem Kreislauf der Kühlvorrichtung ist, wird ein Einlaßventil für Wasser geöffnet. Wenn zu viel Wasser in dem Kreislauf der Kühlvorrichtung ist, wird ein Auslaßventil für Wasser geöffnet.

In der Zeichnung ist eine bevorzugte Ausführungsform der Erfindung dargestellt und zwar schematisch eine Kühlvorrichtung mit Außenluft-bewirktem Wärmeentzug aus einem Wasserkreislauf.

Die Kühlvorrichtung gemäß Zeichnung gehört zu einem im Inneren frostsicheren, warmen Gebäude 1, außerhalb dessen, neben dem frostgefährdete, häufig kühlere Außenluft 2 vorhanden ist. In dem Gehäuse 1 befindet sich ein Wärmetauscher 3, dem über einen Einlaß 4 gasförmiges Kältemittel zugeführt wird und der über einen Auslaß 5 flüssiges Kältemittel abgibt, mit dem eine Prozeßkühlung durchgeführt wird. Um den Wärmeaustausch vornehmen zu können, ist ein von Rohrleitungen gebildeter, in sich geschlossener Wasserkreislauf 6 vorgesehen, der von einer Pumpe 7 getrieben wird und nach dieser den Wärmetauscher 3 passiert.

Der Wasserkreislauf 6 verläßt den Wärmetauscher 3 und gelangt zu einem Rückkühler 8, der sich außerhalb des Gebäudes 1 in der Außenluft 2 befindet. In dem Rückkühler 8 strömt das Wasser durch ein Rohrbündel 9, das einem Luftstrom ausgesetzt ist, der von einem Gebläse 10 erzeugt wird. Der Wasserkreislauf gelangt von dem Rückkühler 8 zu einem Pufferbehälter 11 und tritt in diesem über eine Gabelung 12 sowohl oben als auch unten ein. Der Wasserkreislauf 6 verläßt den Pufferbehälter 11 an dessen Unterseite und strömt zu der Pumpe 7. Der Pufferbehälter 11 ist mit einer Wasserstandsmeßsonde 13 für einen Nachspeise-Wasserstand, eine Sonde 14 für einen Betriebs-Wasserstand, eine Sonde 15 für einen Füll-Wasserstand und eine Sonde 16 für einen Überfüllungs-Wasserstand bestückt.

An die Einlaßseite 17 des Rückkühlers 8 ist ein Belüftungsventil 18 angeschlossen, das mit der Oberseite des Pufferbehälters 11 verbunden ist, indem es über eine Belüftungsleitung 19 an die Gabelung 12 an einer der Oberseite zuführenden Stelle angeschlossen ist. Der Ausgang des Wärmetauschers 3 ist über ein steuerbares Ausgleichsventil 20 mit dem Eingang der Pumpe 7 verbunden und nach dem Ausgang des Wärmetauschers 3 ist im Wasserkreislauf 6 ein Umschaltventil 21 vorgesehen, das den Ausgang über eine Bypassleitung 22 an den Eingang der Pumpe 7 legen kann.

## Patentansprüche

1. Kühlvorrichtung mit Außenluft-bewirktem Wärmeentzug aus einem Wasserkreislauf,
bei der der Wasserkreislauf (6) in einem frostsicheren Gebäude (1) einen Pufferbehälter (11), eine Wasserpumpe (7) und einen Wärmetauscher (3) passiert und an der frostgefährdeten Außenluft einen mit einem Gebläse (10) versehenen Rückkühler (8) passiert,
**dadurch gekennzeichnet,**
daß der Wasserkreislauf (6) mit einem geschlossenen Pufferbehälter (11) und mit einem ein Rohrbündel (9) aufweisenden Rückkühler (8) durchgehend geschlossen ausgebildet ist,
daß der Wasserkreislauf (6) nach der Wasserpumpe (7) den Wärmetauscher (3) passiert, von dem Wärmetauscher (3) zu dem Rückkühler (8) gelangt und von dem Rückkühler (8) zu dem Pufferbehälter (11) gelangt, und
daß die Einlaufseite (17) des Rückkühlers (8) über ein schaltbares Belüftungsventil (18) mit der Oberseite des Pufferbehälters (11) verbunden ist.

2. Kühlvorrichtung nach Anspruch 1, **dadurch gekennzeichnet,** daß die Auslaufseite des Rohrbündel-Rückkühlers (8) über eine Gabel (12) sowohl an den oberen Teil als auch an den unteren Teil des Pufferbehälters (11) angeschlossen ist und der obere Gabelungs-Anschluß mit der von dem Belüftungsventil (18) herkommenden Verbindung (19) zusammengefaßt ist.

3. Kühlvorrichtung nach Anspruch 1 oder 2, **dadurch gekennzeichnet**, daß über ein Umschaltventil (21) und eine Bypassleitung (12) der Ausgang des Wärmetauschers (3) mit dem Eingang der Pumpe (7) verbindbar ist.

4. Kühlvorrichtung nach Anspruch 1, 2 oder 3, **dadurch gekennzeichnet,** daß der Ausgang des Wärmetauschers (3) mit dem Eingang der Pumpe (7) über ein schaltbares Ausgleichsventil (20) verbunden ist, das gleichzeitig mit dem Belüftungsventil (18) bedienbar ist.

5. Kühlvorrichtung nach einem der vorhergehenden Ansprüche, **dadurch gekennzeichnet**, daß der Pufferbehälter (11) mit vier übereinander angeordneten Wasserstandsmeßsonden (13, 14, 15, 16) für einen Nachspeise-Wasserstand, einen Betriebs-Wasserstand, einen Füll-Wasserstand und einen Überfüllungs-Wasserstand versehen ist.

## Claims

1. Cooling device with extraction of heat from a water circuit caused by outside air, in which the water circuit (6) in a frost-proof building (1) passes through a buffer tank (11), a water pump (7) and a heat exchanger (3), and in the outside air which is at risk from frost passes through a recooling device (8) provided with a fan (10), characterised in that the water circuit (6) is closed continuously with a closed buffer tank (11) and with a recooling device (8) comprising a pipe bundle (9), in that the water circuit (6) after the water pump (7) passes through the heat exchanger (3), from the heat exchanger (3) to the recooling devise (8) and from the recooling device (8) to the buffer tank (11), and in that the input side (17) of the recooling device (8) is connected by a switchable aeration valve (18) to the upper side of the buffer tank (11).

2. Cooling device according to claim 1, characterised in that the output side of the pipe bundle recooling device (8) is connected by a fork (12) to both the upper portion and the lower portion of the buffer tank (11), and the upper fork connection is combined with the connection (19) coming from the aeration valve (18).

3. Cooling device according to claim 1 or 2, characterised in that by a switching valve (21) and a bypass pipe (12), the output of the heat exchanger (3) can be connected to the input of the pump (7).

4. Cooling device according to claim 1, 2 or 3, characterised in that the output of the heat exchanger (3) is connected to the input of the pump (7) by a switchable equalising valve (20) which can be operated simultaneously with the aeration valve (18).

5. Cooling device according to any of the preceding claims, characterised in that the buffer tank (11) is provided with four water level measuring probes (13, 14, 15, 16) arranged one above the other for a backfeed water level, an operating water level, a filling water level and an overfilling water level.

## Revendications

1. Dispositif de réfrigération avec soutirage de chaleur effectué à l'air extérieur à partir d'une circulation d'eau,
pour lequel la circulation d'eau (6) passe dans un réservoir tampon (11), une pompe à eau (7) et un échangeur de chaleur (3) à l'intérieur d'une construction résistante au gel (1) et passe dans un réfrigérant de retour (8) muni d'une soufflante (10) sur l'air extérieur menacé par le gel,
caractérisé
en ce que la circulation d'eau (6) est formée de manière fermée en continu avec un réservoir tampon (11) fermé et un réfrigérant de retour (8) présentant un faisceau de tubes (9),
en ce que la circulation d'eau (6) passe après la pompe à eau (7) dans l'échangeur de chaleur (3), parvient de l'échangeur de chaleur (3) au réfrigérant de retour (8) et parvient du réfrigérant de retour (8) au réservoir tampon (11), et
en ce que le côté d'entrée (17) du réfrigérant de retour (8) est relié avec le côté supérieur du réservoir tampon (11) par l'intermédiaire d'une soupape d'aération (18) commutable.

2. Dispositif de réfrigération selon la revendication 1, caractérisé en ce que le côté de sortie du réfrigérant de retour-faisceau de tubes (8) est raccordé aussi bien à la partie supérieure qu'à la partie inférieure du réservoir tampon (11) par l'intermédiaire d'une bifurcation (12) et que le raccord supérieur de bifurcation est relié avec la connexion (19) provenant de la soupape d'aération (18).

3. Dispositif de réfrigération selon la revendication 1 ou 2, caractérisé en ce que la sortie de l'échangeur de chaleur (3) peut être reliée par l'intermédiaire d'une soupape d'inversion (21) et d'une canalisation de dérivation (22) à l'entrée de la pompe (7).

4. Dispositif de réfrigération selon la revendication 1, 2 ou 3, caractérisé en ce que la sortie de l'échangeur de chaleur (3) est reliée avec l'entrée de la pompe (7) par l'intermédiaire d'une soupape de compensation (20) commutable, qui est simultanément utilisable avec la soupape d'aération (18).

5. Dispositif de réfrigération selon l'une quelconque des revendications précédentes, caractérisé en ce que le réservoir tampon (11) est muni de quatre sondes de mesure de niveau d'eau disposées les unes au-dessus des autres (13, 14, 15, 16) pour un niveau d'eau de réalimentation, un niveau d'eau de fonctionnement, un niveau d'eau de remplissage et un niveau d'eau de sur-remplissage.
